# EUROPÄISCHE PATENTSCHRIFT

(11) **EP 0 999 365 B1**
(45) Veröffentlichungstag und Bekanntmachung des Hinweises auf die Patenterteilung: **11.02.2004**
(21) Anmeldenummer: 99890342.1
(22) Anmeldetag: 27.10.1999
(51) Int. Cl.: F04C 11/00, F04C 15/00

(54) **Hydraulisches Kombiaggregat**
Hydraulic motor-pump unit
Ensemble moto-pompe hydraulique

(30) Priorität: 04.11.1998 AT 182998
(43) Veröffentlichungstag der Anmeldung: 10.05.2000
(73) Patentinhaber: Hoerbiger Hydraulik GmbH, 86956 Schongau (DE)
(72) Erfinder: Huber, Gerhard, Dipl.-Ing, 87662 Frankenhofen-Kaltental (DE); Sachs, Michael, 87616 Marktoberdorf (DE)
(74) Vertreter: Pinter, Rudolf, Dipl.-Ing.

(56) Entgegenhaltungen:
- EP-A- 0 364 816
- DE-A- 19 517 667
- DE-U- 1 756 598
- DE-U- 9 104 284

## Beschreibung

Die Erfindung betrifft ein hydraulisches Kombiaggregat, mit einer rotierend angetriebenen Pumpe und einem mit seiner Antriebsachse koaxial zur Drehachse der Pumpe angeordneten und damit drehverbunden befestigten Antriebsmotor.

Anordnungen der genannten Art sind in verschiedensten Ausführungen bekannt und werden heutzutage beispielsweise in Kraftfahrzeugen zur hydraulischen Betätigung von Heckklappen, Faltverdecken oder dergleichen eingesetzt. Das Kombiaggregat umfaßt dabei beispielsweise neben der Pumpe und ihrem Antriebsmotor oft auch den Tank sowie verschiedene Steuerelemente, Ventile und dergleichen, wobei die gegenseitige Anordnung der Einzelelemente zur Berücksichtigung der jeweiligen Erfordernisse sehr unterschiedlich sein kann. Da weiters für die verschiedenen Einsatzzwecke oft auch verschiedene Kapazitäten und damit Größen der einzelnen Elemente erforderlich sind, ergibt sich insgesamt eine große Anzahl von den Herstellern derartiger Aggregate auf Lager bzw. auf Anforderung bereitzuhaltender Elemente, um etwa nur eine Anzahl unterschiedlicher Antriebsmotoren zusammen mit ansonsten im wesentlichen gleichbleibenden Komponenten verwenden zu können.

In DE 19 517 667 und EP 364 816 sind hydraulische Kombiaggregate beschrieben mit Flanscheinheiten zwischen Pumpengehäuse und Antriebsmotor.

Aufgabe der vorliegenden Erfindung ist es, die erwähnten Nachteile der bekannten Anordnungen der eingangs genannten Art zu vermeiden und insbesonders ein derartiges hydraulisches Kombiaggregat so auszubilden, daß Kombinationen unterschiedlicher Einzelteile möglichst einfach und mit geringem zusätzlichen Aufwand realisiert werden können.

Diese Aufgabe wird gemäß der Erfindung bei einem Kombiaggregat der eingangs genannten Art dadurch gelöst, daß zwischen Pumpengehäuse und Antriebsmotor eine von der Abtriebsachse des Antriebsmotors abgedichtet durchsetzte Flanscheinheit angeordnet ist, welche einen das Pumpengehäuse abdichtenden und gegenüber diesem und der Drehachse der Pumpe zentrierten Dichtflansch und einen einerseits am Dichtflansch und andererseits am Antriebsmotor lösbar befestigten Trägerflansch aufweist, und daß der Antriebsmotor formschlüssig im Dichtflansch zentriert ist. Damit braucht also beispielsweise für die Befestigung eines anderen Antriebsmotors im wesentlichen nur mehr der Trägerflansch umgestaltet zu werden, wobei in Bezug auf die Befestigung am Trägerflansch selbst keine besonderen Anforderungen an den Antriebsmotor zu stellen sind. Die Zentrierung zwischen Abtriebsachse des Antriebsmotors und Drehachse der Pumpe erfolgt in vorteilhafter Weise unmittelbar zwischen dem am Pumpengehäuse zentrierten Dichtflansch und dem Gehäuse des Antriebsmotors, sodaß die Befestigung des Antriebsmotors am Trägerflansch und dessen davon unabhängige Befestigung am Dichtflansch darauf keine negative Auswirkung haben können.

Durch die beschriebene Flanscheinheit bzw. deren Aufbau aus am Pumpengehäuse zentriertem und die Pumpeneinheit abdichtenden Dichtflansch und dem vorweg am Antriebsmotor befestigbaren Trägerflansch wird durch die mögliche variable Gestaltung des Zentierdurchmessers, der Zentrierlänge, des Anschraubbohrbildes und dergleichen eine Unabhängigkeit von Antriebstyp erreicht, wobei mit wenigen Modulen, welche in unterschiedlichen Kombinationen eine große Vielzahl von Anforderungen (Leistung, elektrische und hydraulische Eigenschaften, Platzbedarf, räumliche Anordnung, etc.) abdecken können, das Auslangen gefunden wird. Wesentliche Unterschiedsmerkmale der einzelnen Varianten sind damit in ein bzw. zwei Bauteile verlegt, für deren Herstellung auch sehr einfach Technologien gewählt werden können, die bei hohen Stückzahlen wirtschaftlich sind (beispielweise Spritzguß oder dergleichen). Durch die Möglichkeit der Vormontage des Trägerflansches am Antriebsmotor und des Dichtflansches am Pumpengehäuse ist die Fertigmontage sehr vereinfacht.

In weiterer bevorzugter Ausgestaltung der Erfindung ist vorgesehen, daß der Trägerflansch zumindest je zwei unabhängige Befestigungselemente, vorzugsweise mit Schrauben zusammenwirkende Durchgangsbohrungen, für den Dichtflansch einerseits und den Antriebsmotor andererseits aufweist und daß konzentrisch zur Drehachse von Pumpe und Antriebsmotor separate Zentrierelemente am Trägerflansch einerseits und am Dichtflansch und Antriebsmotor andererseits zur gegenüber der direkten Zentrierung zwischen Antriebsmotor und Dichtflansch größeres Spiel aufweisenden Montage-Vorzentrierung vorgesehen sind. Die eigentliche Zentrierung im zusammengebautem Zustand bzw. beim regulären Betrieb erfolgt in die Genauigkeit verbessernder Weise damit nach wie vor unmittelbar zwischen Antriebsmotor und dem am Pumpengehäuse zentrierten Dichtflansch, wobei aber durch die erwähnten Montage-Vorzentrierungen der Zusammenbau von Trägerflansch und Antriebsmotor bzw. das Aufsetzen dieser Antriebseinheit auf der bereits den Dichtflansch tragenden Pumpeneinheit sehr vereinfacht wird.

Nach einer anderen bevorzugten Ausgestaltung der Erfindung kann vorgesehen sein, daß zur direkten Zentrierung des Antriebsmotors dieser einen zur Abtriebsachse konzentrisch vorstehenden Zentrieransatz aufweist, der in eine zur Drehachse der Pumpe konzentrische Ausnehmung am Dichtflansch einsteckbar ist, daß die Ausnehmung am Dichtflansch ihrerseits in einem vorstehenden Zentrieransatz ausgebildet ist, welcher außen eine konzentrisch angeordnete Vorzentrierfläche zur vorzentrierenden Zusammenwirkung mit einer Vorzentrierfläche an der Durchgangsbohrung des Trägerflansches aufweist, und daß der Zentrieransatz des Dichtflansches an zumindest zwei beabstandeten Stellen nutartig ausgenommen ist, wobei in diese Nuten von der Vorzentrierfläche des Trägerflansches für den Dichtflansch ausgehend nach innen gerichtete Vorzentrieransätze für die Vorzentrierung des Trägerflansches am Zentrieransatz des Antriebsmotors eingreifen. Damit ist auf konstruktiv sehr einfache Weise eine Lösung der Vorzentrierung zwischen Antriebsmotor und Trägerflansch einerseits bzw. zwischen vormontierter Antriebseinheit (Trägerflansch plus Antriebsmotor) und vormontierter Pumpeneinheit (Pumpe plus Pumpenträger plus Dichtflansch) andererseits erreicht. Der Trägerflansch stützt sich einerseits am Zentrieransatz des Antriebsmotors und andererseits am Zentrieransatz des Dichtflansches ab, wobei diese Abstützungen wie erwähnt größeres Spiel aufweisen als die eigentliche direkte Zentrierung des Zentrieransatzes des Antriebsmotors im Dichtflansch.

In der abgesetzt ausgeführten Durchgangsbohrung des Dichtflansches für die Abtriebsachse des Antriebsmotors kann nach einer anderen bevorzugten Weiterbildung der Erfindung eine Wellendichtung angeordnet sein, welche in axialer Richtung einerseits von einer Abstufung der Durchgangsbohrung und andererseits vom Zentrieransatz des eingesteckten Antriebsmotors gehalten ist und damit auf sehr einfache Weise die Pumpenseite zuverlässig gegenüber Antrieb und Umgebung abdichtet.

In einer weiteren bevorzugten Ausgestaltung der Erfindung ist die Flanscheinheit, vorzugsweise der Trägerflansch alleine, zur Befestigung von Zusatzelementen, wie zum Beispiel einer Motorabdeckung oder von elektrischen oder elektronischen peripheren Elementen, mit Fortsätzen, Befestigungselementen und dergleichen versehen, was ebenfalls auf sehr einfache und für viele Varianten möglichst wenige unterschiedliche Teile erfordernde Weise vielfältigste Ausführungen bzw. die Berücksichtigung verschiedenster Anforderungen ermöglicht.

Die Erfindung wird im folgenden noch an Hand des in der Zeichnung teilweise schematisch dargestellten Ausführungsbeispieles näher erläutert. Fig.1 zeigt dabei ein erfindungsgemäßes Kombiaggregat in einem Schnitt entlang der Linie A-A in Fig.2, Fig.2 zeigt das Kombiaggregat gemäß Fig.1 in Seitenansicht und Fig.3 zeigt einen Schnitt entlang der Linie B-B in Fig.1.

Das dargestellte Kombiaggregat besteht im wesentlichen aus einer rotierend angetriebenen Pumpe 1 und einem mit seiner Abtriebsachse 2 koaxial zur Drehachse 3 der Pumpe 1 angeordneten und damit drehverbunden befestigten Antriebsmotor 4. Zwischen Pumpengehäuse 5 - welches beispielsweise auch auf hier nicht dargestellte Weise den Tank des Aggregats oder Steuer- bzw. Regelventile oder dergleichen enthalten kann - und Antriebsmotor 4 ist eine von der Abtriebsachse 2 des Antriebsmotors 4 abgedichtet durchsetzte Flanscheinheit 6 angeordnet, welche einen das Pumpengehäuse 5 abdichtenden und gegenüber diesem und der Drehachse 3 der Pumpe 1 zentrierten Dichtflansch 7 und einen einerseits am Dichtflansch 7 und andererseits am Antriebsmotor 4 lösbar befestigten Trägerflansch 8 aufweist.

Der Trägerflansch 8 weist gemäß Fig.3 je zwei unabhängige mit Schrauben zusammenwirkende Durchgangsbohrungen 9, 10 für die Befestigung am Dichtflansch 7 einerseits und am Antriebsmotor 4 andererseits auf. Konzentrisch zur Drehachse von Pumpe 1 und Antriebsmotor 4 sind separate Zentrierelemente 11, 12 am Trägerflansch 8 einerseits und am Dichtflansch 7 und Antriebsmotor 4 andererseits angeordnet. Gegenüber der formschlüssigen direkten Zentrierung des Antriebsmotors 4 im Dichtflansch 7 ist damit eine ein größeres Spiel aufweisende Montage-Vorzentrierung zwischen dem Trägerflansch 8 und dem Antriebsmotor 4 einerseits sowie zwischen dem Trägerflansch 8 und dem Dichtflansch 7 andererseits gegeben.

Zur direkten Zentrierung des Antriebsmotors 4 weist dieser einen zur Antriebsachse 2 konzentrisch vorstehenden Zentrieransatz 13, auf der in eine zur Drehachse 3 der Pumpe 1 konzentrische Ausnehmung 14 am Dichtflansch 7 einsteckbar ist. Diese Ausnehmung 14 am Dichtflansch 7 ist ihrerseits in einem vorstehenden Zentrieransatz 15 ausgebildet, welcher außen eine konzentrisch angeordnete Vorzentrierfläche 16 (siehe Fig.3) zur vorzentrierenden Zusammenwirkung mit einer Vorzentrierfläche 17 an der Durchgangsbohrung des Trägerflansches 8 aufweist. Der Zentrieransatz 15 des Dichtflansches 7 ist (wie ebenfalls aus Fig.3 deutlich ersichtlich ist) an zwei beabstandeten Stellen 18 nutartig ausgenommen, wobei in diese Nuten 18 von der Vorzentrierfläche 16 des Trägerflansches 8 für den Dichtflansch 7 ausgehend nach innen gerichtete Vorzentrieransätze 19 für die Vorzentrierung des Trägerflansches 8 am Zentrieransatz 13 des Antriebsmotors 4 eingreifen.

In der abgesetzt ausgeführten Durchgangsbohrung 20 des Dichtflansches 7 für die Abtriebsachse 2 des Antriebsmotors 4 ist eine Wellendichtung 21 angeordnet, welche in axialer Richtung einerseits von einer Abstufung 22 der Durchgangsbohrung 20 und andererseits vom Zentrieransatz 13 des eingesteckten Antriebsmotors 4 gehalten ist.

Wie insbesonders aus Fig.2 ersichtlich ist, kann die Flanscheinheit 6 und insbesonders der Trägerflansch 8 zur Befestigung von Zusatzelementen wie zum Beispiel einer Motorabdeckung 23 oder von elektrischen oder elektronischen peripheren Elementen 24 ausgebildet sein, wozu hier ein abgebogener Fortsatz 25 am Trägerflansch 8 vorgesehen ist, welcher entsprechende Befestigungsbohrungen oder dergleichen tragen kann.

Insbesonders aus den Zeichnungen ist auch ersichtlich, daß die konkrete Ausgestaltung der Vorzentrierungen zwischen dem Trägerflansch 8 einerseits und dem Antriebsmotor 4 bzw. dem Dichtflansch 7 der Pumpeneinheit anderseits vom Fachmann auch leicht abgeändert werden könnte - wesentlich ist, daß durch diese Vorzentrierung die Montage erleichtert, aber die direkte Zentrierung des Antriebsmotors 4 relativ zur Pumpe 1 nicht negativ beeinflußt wird. Da die Befestigung des Antriebsmotors 4 direkt nur am Trägerflansch 8 erfolgt, muß die Pumpeneinheit diesbezüglich nicht geändert werden, wenn andere Motoren zu befestigen sind.

## Patentansprüche

1. Hydraulisches Kombiaggregat, mit einer rotierend angetriebenen Pumpe (1) und einem mit seiner Abtriebsachse (2) koaxial zur Drehachse (3) der Pumpe (1) angeordneten und damit drehverbunden befestigten Antriebsmotor (4), wobei zwischen Pumpengehäuse (5) und Antriebsmotor (4) eine von der Abtriebsachse (2) des Antriebsmotors (4) abgedichtet durchsetzte Flanscheinheit (6) angeordnet ist, **dadurch gekennzeichnet daß** die Flanscheinheit (6) einen das Pumpengehäuse (5) abdichtenden und gegenüber diesem und der Drehachse (3) der Pumpe (1) zentrierten Dichtflansch (7) und einen einerseits am Dichtflansch (7) und andererseits am Antriebsmotor (4) lösbar befestigten Trägerflansch (8) aufweist, und daß der Antriebsmotor (4) formschlüssig im Dichtflansch (7) zentriert ist.

2. Hydraulisches Kombiaggregat nach Anspruch 1, **dadurch gekennzeichnet, daß** der Trägerflansch (8) zumindest je zwei unabhängige Befestigungselemente, vorzugsweise mit Schrauben zusammenwirkende Durchgangsbohrungen (9, 10), für den Dichtflansch (7) einerseits und den Antriebsmotor (4) andererseits aufweist, und daß konzentrisch zur Drehachse (3) von Pumpe (1) und Antriebsmotor (4) separate Zentrierelemente (11, 12) am Trägerflansch (8) einerseits und am Dichtflansch (7) und Antriebsmotor (4) andererseits zur gegenüber der direkten Zentrierung zwischen Antriebsmotor (4) und Dichtflansch (7) größeres Spiel aufweisenden Montage-Vorzentrierung vorgesehen sind.

3. Hydraulisches Kombiaggregat nach Anspruch 1 oder 2, **dadurch gekennzeichnet, daß** zur direkten Zentrierung des Antriebsmotors (4) dieser einen zur Abtriebsachse (2) konzentrisch vorstehenden Zentrieransatz (13) aufweist, der in eine zur Drehachse (3) der Pumpe (4) konzentrische Ausnehmung (14) am Dichtflansch (7) einsteckbar ist, daß die Ausnehmung (14) am Dichtflansch (7) ihrerseits in einem vorstehenden Zentrieransatz (15) ausgebildet ist, welcher außen eine konzentrisch angeordnete Vorzentrierfläche (16) zur vorzentrierenden Zusammenwirkung mit einer Vorzentrierfläche (17) an der Durchgangsbohrung des Trägerflansches (8) aufweist, und daß der Zentrieransatz (15) des Dichtflansches (7) an zumindest zwei beabstandeten Stellen nutartig ausgenommen ist, wobei in diese Nuten (18) von der Vorzentrierfläche (17) des Trägerflansches (8) für den Dichtflansch (7) ausgehend nach innen gerichtete Vorzentrieransätze (19) für die Vorzentrierung des Trägerflansches (8) am Zentrieransatz (13) des Antriebsmotors (4) eingreifen.

4. Hydraulisches Kombiaggregat nach einem oder mehreren der Ansprüche 1 bis 3, **dadurch gekennzeichnet, daß** in der abgesetzt ausgeführten Durchgangsbohrung (20) des Dichtflansches (7) für die Abtriebsachse (2) des Antriebsmotors (4) eine Wellendichtung (21) angeordnet ist, welche in axialer Richtung einerseits von einer Abstufung (22) der Durchgangsbohrung (20) und andererseits vom Zentrieransatz (13) des eingesteckten Antriebsmotors (4) gehalten ist.

5. Hydraulisches Kombiaggregat nach einem oder mehreren Ansprüchen 1 bis 4 **dadurch gekennzeichnet, daß** die Flanscheinheit (6), vorzugsweise der Trägerflansch (8) alleine, zur Befestigung von Zusatzelementen, wie z.B. einer Motorabdeckung (23) oder von elektrischen oder elektronischen peripheren Elementen (24), Fortsätze (25), Befestigungselemente und dergleichen aufweist.

## Claims

1. A hydraulic multi-purpose unit with a rotationally driven pump (1) and a driving motor (4) that is rotatively connected to the pump such that the driven shaft (2) of the motor is arranged coaxial to the rotational axis (3) of the pump (1), wherein a flange unit (6) is arranged between the pump housing (5) and the driving motor (4), and wherein the driven shaft (2) of the driving motor (4) extends through said flange unit in a sealed fashion, **characterized in that** the flange unit (6) comprises a sealing flange (7) that seals the pump housing (5) and is centered relative to the pump housing and the rotational axis (3) of the pump (1), as well as a carrier flange (8) that is detachably mounted on the sealing flange (7) with one side and on the driving motor (4) with the other side, and **in that** the driving motor (4) is positively centered in the sealing flange (7).

2. The hydraulic multi-purpose unit according to Claim 1, **characterized in that** the carrier flange (8) respectively contains at least two independent mounting elements, preferably through-bores (9, 10) that cooperate with screws, for the sealing flange (7) on one side and for the driving motor (4) on the other side, and **in that** separate centering elements (11, 12) are provided on the carrier flange (8). as well as on the sealing flange (7) and the driving motor (4) concentric to the rotational axis (3) of the pump (1) and the driving motor (4), wherein the separate centering elements serve for realizing a preliminary centering, in which the clearance is greater than in the direct centering between the driving motor (4) and the sealing flange (7).

3. The hydraulic multi-purpose unit according to Claim 1 or 2, **characterized in that** the direct centering of the driving motor (4) is realized by providing the driving motor with a centering projection (13) that protrudes concentric to the driven shaft (2) and can be inserted into a recess (14) on the sealing flange (7) which is arranged concentric to the rotational axis (3) of the pump (4), **in that** the recess (14) on the sealing flange (7) is situated in a protruding centering projection (15), the outside of which is provided with a concentrically arranged preliminary centering surface (16) that cooperates with a preliminary centering surface (17) on the through-bore of the carrier flange (8) in order to realize the preliminary centering, and **in that** the centering projection (15) of the sealing flange (7) is recessed in a groove-like fashion in at least two locations that are spaced apart from one another, wherein preliminary centering projections (19) that are directed inward from the preliminary centering surface (17) of the carrier flange (8) for the sealing flange (7) engage into said grooves (18) in order to realize the preliminary centering of the carrier flange (8) on the centering projection (13) of the driving motor (4).

4. The hydraulic multi-purpose unit according to at least one of Claims 1-3, **characterized in that** a shaft seal (21) for the driven shaft (2) of the driving motor (4) is arranged in the stepped through-bore (20) of the sealing flange (7), wherein said shaft seal is axially held by a step (22) of the through-bore (20) on one side and by the centering projection (13) of the inserted driving motor (4) on the other side.

5. The hydraulic multi-purpose unit according to at least one of Claims 1-4, **characterized in that** the flange unit (6), preferably only the carrier flange (8), contains extensions (25), mounting elements and the like for attaching auxiliary elements, e.g., a motor cover (23) or electric or electronic peripheral elements (24).

## Revendications

1. Ensemble moto-pompe hydraulique comportant une pompe entraînée en rotation (1) et un moteur d'entraînement (4) disposé par son axe d'entraînement mené (2) coaxialement à l'axe de rotation (3) de la pompe (1) et fixé solidairement en rotation à cette dernière, et dans lequel une unité à bride (6), qui est traversée d'une manière étanche par l'axe mené (2) du moteur d'entraînement (4), est disposée entre le carter (5) de la pompe et le moteur d'entraînement (4), **caractérisé en ce que** l'unité à bride (6) possède une bride d'étanchéité (7) qui ferme de façon étanche le carter (5) de la pompe et est centrée par rapport à ce carter et à l'axe de rotation (3) de la pompe (1) et comporte une bride de support (8) qui est fixée de façon amovible d'une part à la bride d'étanchéité (7) et d'autre part au moteur d'entraînement (4) et que le moteur d'entraînement (4) est centré selon une liaison par formes complémentaires dans la bride d'étanchéité (7).

2. Ensemble moto-pompe hydraulique selon la revendication 1, **caractérisé en ce que** la bride de support (8) comprend au moins deux éléments de fixation indépendants, de préférence des perçages traversants (9, 10) coopérant avec des vis, pour la bride d'étanchéité (7) d'une part et le moteur d'entraînement (4) d'autre part, et que des éléments séparés de centrage (11, 12) sont prévus, d'une manière concentrique par rapport à l'axe de rotation (3) de la pompe (1) et du moteur d'entraînement (4), sur la bride de support (8) d'une part et sur la bride d'étanchéité (7) et sur le moteur d'entraînement (4) d'autre part pour réaliser un précentrage de montage présentant un jeu plus important que dans le cas du centrage direct entre le moteur d'entraînement (4) et la bride d'étanchéité (7).

3. Ensemble moto-pompe hydraulique selon la revendication 1 ou 2, **caractérisé en ce que** pour le centrage direct du moteur d'entraînement (4), ce dernier comporte un embout de centrage (13) qui fait saillie concentriquement par rapport à l'axe mené (2) et qui peut être enfiché dans un évidement (14), qui est concentrique à l'axe de rotation (3) de la pompe (4) et est formé dans la bride d'étanchéité (7), que l'évidement (14) présent dans la bride d'étanchéité (7) est formé pour sa part dans un embout saillant de centrage (15), qui possède extérieurement une surface de précentrage (16) disposée concentriquement et destinée à coopérer en réalisant un précentrage avec une surface de précentrage (17) située dans le perçage traversant de la bride de support (8), et que l'embout de centrage (15) de la bride d'étanchéité (7) présente un évidement en forme de rainure en au moins deux emplacements distants, des embouts de précentrage (19), qui sont dirigés vers l'intérieur à partir de la surface de précentrage (17) de la bride de support (8) pour la bride d'étanchéité (7), s'engageant dans ces rainures (18) pour réaliser le précentrage de la bride de support (8) sur l'embout de centrage (13) du moteur d'entraînement (4).

4. Ensemble moto-pompe hydraulique selon une ou plusieurs des revendications 1 à 3, **caractérisé en ce que** dans le perçage traversant (20) réalisé avec une forme étagée de la bride d'étanchéité (4) pour l'axe mené (2) du moteur d'entraînement (4) est disposée une garniture d'étanchéité d'arbre (21), qui est retenue dans la direction axiale d'une part par la partie étagée (22) du perçage traversant (20) et d'autre part par l'embout de centrage (13) du moteur d'entraînement (4) enfiché.

5. Ensemble moto-pompe hydraulique selon une ou plusieurs des revendications 1 à 4, **caractérisé en ce que** l'unité à bride (6), de préférence la bride de support (8) seule, comporte des appendices saillants (25), des éléments de fixation et analogues pour la fixation d'éléments supplémentaires, comme par exemple un capot (23) du moteur ou des éléments périphériques électriques ou électroniques (24).
